# EUROPÄISCHE PATENTANMELDUNG

(11) **EP 1 288 393 A2**
(43) Veröffentlichungstag der Anmeldung: **05.03.2003**
(21) Anmeldenummer: 02018860.3
(22) Anmeldetag: 23.08.2002
(51) Int. Cl.: E04G 21/32

(54) **Anschlagpunkt für einen Anseilschutz**

(30) Priorität: 29.08.2001 DE 10141747
(71) Anmelder: Steinmetz, Jürgen, 54518 Esch (DE)
(72) Erfinder: Steinmetz, Jürgen, 54518 Esch (DE)
(74) Vertreter: Serwe, Karl-Heinz, Dipl.-Ing.

(57) **Zusammenfassung**

Bei Kaltdächern werden längere Anschlagpunkte benötigt, da der Anschlagpunkt durch das Kaltdach bis zur tragenden Dachdecke geführt und dort befestigt werden muss.

Es wird daher vorgeschlagen, dass der Haltestab (1) des Anschlagpunktes durch eine Ausnehmung (7) einer an der Kaltdachkonstruktion (4) befestigten Lastverteilungsplatte (6) geführt ist.

## Beschreibung

Die Erfindung betrifft einen Anschlagpunkt für einen Anseilschutz bei einer Kaltdachkonstruktion, bestehend aus einer mit der tragenden Dachdecke verbindbaren Grundplatte, auf der ein die Grundplatte nach oben überragender Haltestab mit einer Anhängöse od.dgl. an seinem freien oberen Ende angeordnet ist, wobei der Haltestab bei Überschreiten einer vorgegebenen Kraft plastisch verformbar ist.

Derartige Anschlagpunkte sind bei Flachdächern bekannt. Bei Kaltdachkonstruktionen von Flachdächern sind jedoch Anschlagpunkte erforderlich, die eine größere Länge aufweisen. In der Regel sind die die Abdichtungsbahn tragenden Kaltdachkonstuktionen aus relativ weichem Material hergestellt (Holzschalung, Bimsdielen, Gasbetonelemente), sodass die Gefahr besteht, dass der auf dem tragenden Dachteil befestigte Anschlagpunkt bei Belastung die Kaltdachkonstuktion beschädigt.

Es wird daher vorgeschlagen, dass der Haltestab durch eine Ausnehmung einer an der Kaltdachkonstruktion befestigten Lastverteilungsplatte geführt ist.

Vorteilhaft sind oberhalb und unterhalb der Kaltdachkonstruktion Lastverteilungsplatten angeordnet.

Vorzugsweise besteht der Haltestab aus zwei miteinander verbundenen Abschnitten, wobei die Verbindungsstelle zwischen der Kaltdachkonstuktion und der tragenden Dachdecke angeordnet ist. Vorzugsweise sind die beiden Abschnitte des Haltestabes durch eine Schraubmuffe miteinander verbindbar.

Bei einer vorteilhaften Ausführungsform sind die beiden Abschnitte des Haltestabes beiderseits der Schraubenmuffe durch Gegenmuttern gesichert.

Die Erfindung ist in der Zeichnung beispielhaft dargestellt. Es zeigen:
- Fig. 1: einen in einer Kaltdachkonstruktion angeordneten Anschlagpunkt und
- Fig. 2: eine Lastverteilungsplatte in Draufsicht.

Nach den Figuren 1 und 2 ist ein Haltestab 1 mit seinem einen Ende mit einer Grundplatte 2 fest verbunden (verschweißt), die in bekannter Weise auf einer tragenden Dachdecke 3 eines Flachdaches befestigt ist.

Der Haltestab 1 durchragt eine Ausnehmung der Kaltdachkonstruktion 4 mit seinem anderen Ende und trägt an seinem freien oberen Ende eine Halteöse 5.

Wie die Fig. 1 weiter zeigt, ist eine Lastverteilungsplatte 6 mit einer mittleren Durchtrittsöffnung 7 (Fig. 2) auf der Oberseite der Kaltdachkonstruktion 4 in bekannter Weise mit Hilfe von Schrauben 8 verbunden. Es ist auch möglich, zusätzlich unterhalb der Kaltdachkonstuktion 4 eine weitere Lastverteilungsplatte 6 anzuordnen, wie dies die Fig. 1 zeigt.

Wie die Fig. 1 weiter zeigt, besteht der Haltestab 1 aus zwei Abschnitten 9 und 10, die durch eine Schraubmuffe 11 zwischen der Kaltdachkonstruktion 4 und der tragenden Dachdecke 3 miteinander verbunden sind. Die beiden Abschnitte 9 und 10 sind durch Gegenmuttern 12 beiderseits der Schraubmuffe 11 gesichert.

Beim Einbau eines Anschlagpunktes in eine Kaltdachkonstruktion 4 wird zunächst die Grundplatte 2 mit dem Abschnitt 10 auf der tragenden Dachdecke befestigt. Dabei wird ein Haltestab üblicher Länge verwendet. Anschließend wird eine Durchtrittsöffnung in der Kaltdachkonstruktion 4 angebracht und eine oder zwei Lastverteilungsplatten 6 an der Kaltdachkonstruktion befestigt. Nunmehr kann durch die mittlere Durchtrittsöffnung 7 der Lastverteilungsplatten 6 ein Haltestababschnitt 9 geeigneter Länge eingeführt werden und mit der Schraubmuffe 11 und den Gegenmuttern 12 mit dem Abschnitt 10 verbunden werden.

Bei einer Belastung des Haltestabes 1 wirkt die obere Lastenverteilungsplatte 6 als Zwangsknickpunkt, sodass sich der obere Abschnitt 9 des Haltestabes 1 oberhalb der Kaltdachkonstruktion 4 bei entsprechender Belastung plastisch verformt, während der untere Abschnitt 10 auf der tragenden Dachdecke 3 nicht beschädigt wird. Es muss daher lediglich der obere Abschnitt 9 ausgewechselt werden.

Die Aufteilung des Haltestabes 1 in zwei Abschnitte 9, 10 erleichtert auch das Einbringen des Anschlagpunktes. In der Regel weisen die Kaltdachkonstruktionen nur eine geringe Höhe auf, in der das Anbringen des unteren Abschnittes 10 leicht möglich ist, ein Haltestab 1 mit einer ausreichenden Länge jedoch nur mühsam einzubauen wäre.

## Patentansprüche

1. Anschlagpunkt für einen Anseilschutz bei einer Kaltdachkonstruktion, bestehend aus einer mit der tragenden Dachdecke verbindbaren Grundplatte, auf der ein die Grundplatte nach oben überragender Haltestab mit einer Anhängöse od.dgl. an seinem freien oberen Ende angeordnet ist, wobei der Haltestab bei Überschreiten einer vorgegebenen Kraft plastisch verformbar ist, **dadurch gekennzeichnet, dass** der Haltestab (1) durch eine Ausnehmung (7) einer an der Kaltdachkonstruktion (4) befestigten Lastverteilungsplatte (6) geführt ist.

2. Anschlagpunkt nach Anspruch 1, **dadurch gekennzeichnet, dass** oberhalb und unterhalb der Kaltdachkonstruktion (4) Lastverteilungsplatten (6) angeordnet sind.

3. Anschlagpunkt nach Anspruch 1 oder 2, **dadurch gekennzeichnet, dass** der Haltestab (1) aus aus zwei miteinander verbundenen Abschnitten (9, 10) besteht, wobei die Verbindungsstelle zwischen der Kaltdachkonstruktion (4) und der tragenden Dachdecke (3) angeordnet ist.

4. Anschlagpunkt nach Anspruch 3, **dadurch gekennzeichnet, dass** die beiden Abschnitte (9, 10) des Haltestabes (1) durch eine Schraubmuffe (11) miteinander verbindbar sind.

5. Anschlagpunkt nach Anspruch 4, **dadurch gekennzeichnet, dass** die beiden Abschnitte (9, 10) des Haltestabes (1) beiderseits der Schraubmuffe (11) durch Gegenmuttern (12) gesichert sind.
